# EUROPÄISCHE PATENTSCHRIFT

(11) **EP 2 694 428 B1**
(45) Veröffentlichungstag und Bekanntmachung des Hinweises auf die Patenterteilung: **16.09.2015**
(21) Anmeldenummer: 12778249.8
(22) Anmeldetag: 23.10.2012
(51) Int. Cl.: B66F 7/06

(54) **SCHERENHUBTISCH**
SCISSOR-TYPE LIFTING TABLE
TABLE ÉLÉVATRICE À CISEAUX

(30) Priorität: 16.11.2011 DE 102011118672
(43) Veröffentlichungstag der Anmeldung: 12.02.2014
(73) Patentinhaber: Mohr, Christoph, 33607 Bielefeld (DE)
(72) Erfinder: Mohr, Christoph, 33607 Bielefeld (DE)
(74) Vertreter: Schober, Mirko
(86) Internationale Anmeldenummer: PCT/EP2012/004423
(87) Internationale Veröffentlichungsnummer: WO 2013/072003

(56) Entgegenhaltungen:
- EP-A1- 2 161 235
- DE-A1- 1 756 778
- DE-A1- 3 104 182
- DE-A1- 10 001 910
- FR-A- 1 026 383
- JP-A- 60 171 996

## Beschreibung

### TECHNISCHES GEBIET

Die Erfindung betrifft einen Scherenhubtisch nach den Oberbegriffen der Ansprüche 1 und 4.

### STAND DER TECHNIK

Ein entsprechender Scherenhubtisch ist aus DE 100 01 910 B4 bekannt. Zum Anheben des Tisches wird dort zwischen den gekreuzten, um die Scherenachse schwenkbaren Scherenblättern ein Hubwagen mittels eines Zugbandes in Richtung auf die Scherenachse gezogen. Dabei läuft der Hubwagen über an den Scherenblättern lösbar oder verstellbar befestigte Hubkurven. Die Hubkurven sorgen dafür, dass die Hublast, die von dem Zugband aufgebracht wird, über den Hubvorgang in vorteilhafter Weise verteilt werden kann. Dies erleichtert insbesondere das Anfahren im vollständig abgesenkten Zustand des Scherenhubtisches.

Dieser Aufbau hat sich in der Vergangenheit durchaus bewährt. Allerdings sind aufgrund des eingeschränkten Raumangebots die Variationsmöglichkeiten der verwendeten Hubkurven eingeschränkt.

Weiter ist dieser Aufbau in gewisser Weise nicht hinreichend wartungsfreundlich, da die im Innern der Schere in Richtung der Scherenachse verlaufenden Zugbänder den Zugang zu einigen Bereichen des Scherenhubtisches im Wartungsfall erschweren und ggf. erst entfernt werden müssen, um eine Wartung vornehmen zu können.

In der FR-1.026.383 A ist ein Scherenhubtisch offenbart, bei dem eine Hubkurve an der Basisvorrichtung befestigt ist. Um den Scherenhubtisch anzuheben, wird ein Hubwagen zwischen diese Hubkurve und ein Scherenblatt gezogen, wobei sich der Hubwagen an der Randkontur des Scherenblattes abstützt. Dabei kommt es jedoch im Laufe der Hubbewegung zu ungünstigen Winkelverhältnissen zwischen den Kräften, die der Hubwagen auf Scherenblatt und Hubkurve ausübt. Die Folge ist, dass der Antrieb über ein Zugmittel entsprechend hohe Kräfte auf den Zugwagen ausüben muss, um ein Anheben des Scherenhubtisches zu ermöglichen.

### DIE ERFINDUNG

Aufgabe der vorliegenden Erfindung ist es daher, einen eingangs genannten Scherenhubtisch dahingehend zu verbessern, dass die erwähnten Nachteile nicht auftreten.

Gelöst wird diese Aufgabe durch einen Scherenhubtisch mit den Merkmalen der Ansprüche 1 und 4. Vorteilhafte Ausführungsformen finden sich in den Unteransprüchen.

Erfindungsgemäß ist die Hubkurve an der Basisvorrichtung befestigt, so dass der Hubwagen zwischen der Hubkurve und der ersten Scherenblattanordnung geführt wird. Dazu ist insbesondere eine Linearführung vorgesehen, die mit der Basisvorrichtung zugewandten Abschnitten der ersten Scherenblattanordnung verbunden ist. Weiter ist die Linearführung zwischen der Schenkelachse und der die erste Scherenblattanordnung und die Basisvorrichtung verbindenden Anlenkeinrichtung vorgesehen.

Die Anlenkeinrichtung kann z.B. ein die Scherenblattanordnung mit der Basisvorrichtung verbindender Gelenkbolzen sein.

Bevorzugt ist das Zugmittel auf einer Trommel aufwickelbar. Die Trommel kann durch einen Antrieb, insbesondere einen Antriebsmotor, betätigt werden und ist bevorzugt an der Basisvorrichtung auf der der Hubkurve gegenüber liegenden Seite der die erste Scherenblattanordnung und die Basisvorrichtung verbindenden Anlenkeinrichtung (1b) vorgesehen.

Dadurch ergeben sich zahlreiche Vorteile. Zum einen steht auf der Basisvorrichtung für die Ausbildung der Hubkurve ein größerer Raum zur Verfügung. Weiter verläuft das Zugmittel so in etwa parallel zur Basisvorrichtung und reicht nicht mehr in das Innere des Scherenhubtisches hinein und auch nicht über die Scherenachse hinaus, so dass Behinderungen bei der Wartung weitgehend vermieden werden. Zudem können an der Basisvorrichtung bei dieser Zugmittelführung eine Mehrzahl Umlenkeinrichtungen, insbesondere Umlenkrollen, für das Zugmittel installiert werden, die nicht im Hubbereich des Scherenhubtisches liegen und das Anheben bzw. Absenken des Scherenhubtisches somit nicht behindern. Durch das Vorsehen einer Mehrzahl Umlenkrollen kann gegenüber der bekannten Lösung ein Flaschenzugprinzip realisiert werden, damit lässt sich der Antrieb zum Aufwickeln des Zugmittels ggf. kleiner auslegen, was wiederum Kosten einsparen kann. Dazu kann insbesondere vorgesehen sein, dass das Zugmittel über eine erste, an der zweiten Scherenblattanordnung angebrachte Umlenkeinrichtung und eine zwischen der Anlenkeinrichtung und der Trommel angeordnete zweite Umlenkeinrichtung zum Hubwagen geführt ist.

### KURZBESCHREIBUNG DER ZEICHNUNGSABBILDUNGEN

Die Erfindung wird nun anhand der Zeichnungsfigur näher erläutert, welche ein Ausführungsbeispiel der Erfindung zeigt.

### BESTER WEG ZUR AUSFÜHRUNG DER ERFINDUNG

Der Scherenhubtisch wird gebildet durch eine Tragvorrichtung 10, eine auf dem Boden oder einer Aufstellfläche anzuordnende Basisvorrichtung 11 und eine zwischen Tragvorrichtung 10 zur Aufnahme des zu hebenden Gegenstandes und Bäsisvorrichtung 11 angeordnete Schere. Die Schere wird durch gekreuzte und um eine Scherenachse 6 gegeneinander verschwenkbare Scherenblattanordnungen, nämlich eine erste Scherenblattanordnung 1 und eine zweite Scherenblattanordnung 2, gebildet. Jede Scherenblattanordnung 1, 2 weist bevorzugt zwei oder mehr parallel zueinander angeordnete Scherenblätter auf, von denen in der gezeigten Seitenansicht lediglich jeweils eines dargestellt ist.

Die Scherenblätter einer Scherenblattanordnung 1, 2 sind fest miteinander, z.B. durch nicht gezeigte Quertraversen, verbunden, insbesondere verschweißt.

Wie in der Figur zu sehen, ist die Schere mit der zweiten Scherenblattanordnung 2 an der Tragvorrichtung 10 angelenkt. Das Anlenken erfolgt hier mit einem Gelenkbolzen 2a. Das gegenüberliegende Ende 2b der zweiten Scherenblattanordnung ist in einer Führung 11a in der Basisvorrichtung 11 verschieblich geführt. Ähnlich ist das obere Ende 1a der ersten Scherenblattanordnung 1 in einer Führung 10a in der Tragvorrichtung 10 geführt, während das untere, dem Ende 1a gegenüberliegende Ende 1b der ersten Scherenblattanordnung 1 an der Basisvorrichtung 11 angelenkt ist. Auch hier kann wieder ein Anlenkbolzen vorgesehen sein, der mit den Scherenblättern verbunden ist.

Betätigt wird die Schere durch einen Hubwagen 3, welcher durch einen (nicht dargestellten) die Trommel 5 antreibenden Antrieb bewegt wird. Das auf die Trommel 5 aufwickelbare und mit dem Hubwagen 3 verbundene Zugmittel 4, das bevorzugt wenigstens ein Band umfasst, wird beim Aufwickeln auf die Trommel 5 gezogen und bewegt den Hubwagen in Richtung A zur Trommel 5 hin. Dabei verfährt der Hubwagen 3 in Richtung der Anlenkachse bei 1b über die Hubkurve 8 und entlang der Linearführung 7 und verschwenkt dadurch die Scherenblattanordnung 1 in Richtung P1.

Dadurch wird ebenfalls die Scherenblattanordnung 2 aufgrund der Kopplung an der Scherenachse 6 verschwenkt und die Tragvorrichtung 10 wird angehoben, wobei die Enden 1a und 2b in den betreffenden Führungen 10a bzw. 11a in Richtung A verschoben werden.

Zum Absenken des Tisches bzw. der Tragvorrichtung 10 wird das Zugmittel 4 von der Trommel abgewickelt. Die Schwerkraft des Tisches bewirkt dann, dass der Hubwagen zwischen der Scherenblattanordnung 1 und der Hubkurve 8 so weit in Richtung B bewegt wird, wie es das Zugmittel 4 zulässt. Durch das Abwickeln des Zugmittels 4 von der Trommel wird der Hubwagen 3 also im Wesentlichen in Richtung B bewegt, wodurch die oberen Enden 2a und 1a der beiden gekoppelten Scherenblattanordnungen 1, 2 zur Basisvorrichtung 11 hin verschwenkt werden, wie exemplarisch durch Pfeil P2 für die zweite Scherenblattanordnung 2 angedeutet. Die beiden Enden 1a und 2b bewegen sich dann entsprechend in den jeweiligen Führungen 10a, 11a in Richtung B. Dadurch wird der Tisch abgesenkt.

Vorteilhafterweise wird das Zugmittel 4 von der Trommel 5 über eine erste Umlenkrolle 9b, die im Bereich des unteren, der Basisvorrichtung zugewandten Endes 2b der zweiten Scherenblattanordnung 2 an derselben angebracht ist, und mindestens eine weitere Umlenkrolle 9a zum Hubwagen 3 geführt. Die zweite Umlenkrolle 9a ist fest mit der Basisvorrichtung 11 verbunden und bevorzugt zwischen der Trommel 5 und der Anlenkachse, um die die erste Schenkelanordnung 1 verschwenkbar an der Basisvorrichtung 11 angelenkt ist, bzw. dem unteren, der Basisvorrichtung 11 zugewandten Ende 1b der ersten Scherenblattanordnung 1 angeordnet.

Auf diese Weise lässt sich ein Flaschenzugprinzip mit loser und fester Rolle realisieren und reduziert so die Anforderungen an die Dimensionierung des Aggregats zum Antrieb der Trommel 5.

## Patentansprüche

1. Scherenhubtisch mit einer Tragvorrichtung (10) und einer Basisvorrichtung (11), wobei zwischen diesen eine Schere aus miteinander gekreuzten und um eine Scherenachse (6) relativ zueinander verschwenkbaren sowie aus einer Mehrzahl jeweils parallel zueinander angeordneter Scherenblätter (1) bzw. (2) gebildeten ersten und zweiten Scherenblattanordnungen angeordnet ist, wobei die Tragvorrichtung (10) mittels eines über wenigstens ein Zugmittel (4) beweglichen Hubwagen (3) durch Aufwickeln des Zugmittels (4) von der Basisvorrichtung (11) weg bewegt und dadurch zum Öffnen der Schere angehoben und durch Abwickeln des Zugmittels (4) auf die Basisvorrichtung (11) zu bewegt und dadurch zum Schließen der Schere abgesenkt werden kann, und wobei wenigstens eine zur Regulierung der Hublast während des Hubvorgang ausgebildete Hubkurve (8) vorgesehen ist, auf der der Hubwagen (3) während des Anhebens bzw. Absenkens der Tragvorrichtung (10) entlang läuft, wobei die Hubkurve (8) an der Basisvorrichtung (11) befestigt und der Hubwagen (3) zwischen der Hubkurve (8) und der ersten, schwenkbar an der Basisvorrichtung (11) angelenkten Scherenblattanordnung (1) geführt ist,
**dadurch gekennzeichnet,**
**dass** wenigstens eine Linearführung (7) vorgesehen ist, die mit der Basisvorrichtung (11) zugewandten Abschnitten der ersten Scherenblattanordnung (1) verbunden und zwischen der Schenkelachse (6) und der die erste Scherenblattanordnung (1) und die Basisvorrichtung (11) verbindenden Anlenkeinrichtung (1b) vorgesehen ist.

2. Scherenhubtisch nach Anspruch 1,
**dadurch gekennzeichnet,**
**dass** das Zugmittel (4) auf einer Trommel (5) aufwickelbar ist, welche an der Basisvorrichtung (11) auf der der Hubkurve (8) gegenüberliegenden Seite der die erste Scherenblattanordnung (1) und die Basisvorrichtung (11) verbindenden Ablenkeinrichtung (1b) vorgesehen ist.

3. Scherenhubtisch nach Anspruch 2,
**dadurch gekennzeichnet,**
**dass** das Zugmittel (4) über eine erste Umlenkeinrichtung (9b) und eine zwischen der Ablenkeinrichtung (1b) und der Trommel (5) angeordnete zweite Umlenkeinrichtung (9a) zum Hubwagen (3) geführt ist.

4. Scherenhubtisch mit einer Tragvorrichtung (10) und einer Basisvorrichtung (11), wobei zwischen diesen eine Schere aus miteinander gekreuzten und um eine Scherenachse (6) relativ zueinander verschwenkbaren sowie aus einer Mehrzahl jeweils parallel zueinander angeordneter Scherenblätter (1) bzw. (2) gebildeten ersten und zweiten Scherenblattanordnungen angeordnet ist, wobei die Tragvorrichtung (10) mittels eines über wenigstens ein Zugmittel (4) beweglichen Hubwagen (3) durch Aufwickeln des Zugmittels (4) von der Basisvorrichtung (11) weg bewegt und dadurch zum Öffnen der Schere angehoben und durch Abwickeln des Zugmittels (4) auf die Basisvorrichtung (11) zu bewegt und dadurch zum Schließen der Schere abgesenkt werden kann, und wobei wenigstens eine zur Regulierung der Hublast während des Hubvorgangs ausgebildete Hubkurve (8) vorgesehen ist, auf der der Hubwagen (3) während des Anhebens bzw. Absenkens der Tragvorrichtung (10) entlang läuft, wobei die Hubkurve (8) an der Basisvorrichtung (11) befestigt und der Hubwagen (3) zwischen der Hubkurve (8) und der ersten, schwenkbar an der Basisvorrichtung (11) angelenkten Scherenblattanordnung (1) geführt ist,
**dadurch gekennzeichnet,**
**dass** das Zugmittel (4) auf einer Trommel (5) aufwickelbar ist, welche an der Basisvorrichtung (11) auf der der Hubkurve (8) gegenüberliegenden Seite der die erste Scherenblattanordnung (1) und die Basisvorrichtung (11) verbindenden Ablenkeinrichtung (1b) vorgesehen ist, wobei das Zugmittel über eine erste Umlenkeinrichtung (9b) und eine zwischen der Ablenkeinrichtung (1b) und der Trommel (5) angeordnete zweite Umlenkeinrichtung (9a) zum Hubwagen (3) geführt ist.

5. Scherenhubtisch nach Anspruch 4,
**dadurch gekennzeichnet,**
**dass** wenigstens eine Linearführung (7) vorgesehen ist, die mit der Basisvorrichtung (11) zugewandten Abschnitten der ersten Scherenblattanordnung (1) verbunden und zwischen der Schenkelachse (6) und der die erste Scherenblattanordnung (1) und die Basisvorrichtung (11) verbindenden Anlenkeinrichtung (1b) vorgesehen ist.

6. Scherenhubtisch nach Anspruch 4 oder 5,
**dadurch gekennzeichnet,**
**dass** die erste Umlenkeinrichtung (9b) in einem Bereich des der Basisvorrichtung (11) zugewandten Endes (2b) der zweiten Scherenblattanordnung (2) und die zweite Umlenkeinrichtung (9a) an der Basisvorrichtung (11) angeordnet ist.

7. Scherenhubtisch nach einem der Ansprüche 4 bis 6,
**dadurch gekennzeichnet,**
**dass** die erste und die zweite Umlenkeinrichtung (9b, 9a) Umlenkrollen sind.

## Claims

1. Scissor-type lifting table with a supporting device (10) and a base device (11) wherein a scissor lift is arranged between these and comprises intercrossing first and second scissor blade assemblies which are able to pivot relative to one another about a scissor axis (6) and which are formed from a plurality of scissor blades (1) and (2) each arranged parallel to one another, wherein the supporting device (10) is moved away from the base device (11) by means of a lifting carriage (3) which is movable by at least one traction means (4) by winding up the traction means (4) and is thereby raised for opening the scissor lift and is moved to the base device (11) by unwinding the traction means (4) and can thereby be lowered for closing the scissor lift, and wherein at least one lifting curve (8) designed for regulating the lifting load during the lifting process is provided on which the lifting carriage (3) runs along during the lifting and lowering of the supporting device (10), wherein the lifting curve (8) is fastened on the base device (11) and the lifting carriage is guided between the lifting curve (8) and the first scissor blade assembly (1) which is attached for pivotal movement on the base device (11),
**characterised in that** at least one linear guide (7) is provided which is connected to the sections of the first scissor blade assembly (1) facing the base device (11) and which is provided between the scissor axis (6) and the articulated attachment device (1b) which connects the first scissor blade assembly (1) and the base device (11).

2. Scissor-type lifting table according to claim 1
**characterised in that** the traction means (4) can be wound onto a drum (5) which is provided on the base device (11) on the side (opposite the lifting curve (8)) of the articulation device (1b) connecting the first scissor blade assembly (1) and the base device (11).

3. Scissor-type lifting table according to claim 2
**characterised in that** the traction means (4) is guided to the lifting carriage (3) via a first guide device (9b) and a second guide device (9a) which is arranged between the articulation device (1b) and the drum (5).

4. Scissor-type lifting table with a supporting device (10) and a base device (11) wherein a scissor lift is arranged between these and comprises intercrossing first and second scissor blade assemblies which are able to pivot relative to one another about a scissor axis (6) and which are formed from a plurality of scissor blades (1) and (2) each arranged parallel to one another, wherein the supporting device (10) is moved away from the base device (11) by means of a lifting carriage (3) which is movable by at least one traction means (4) by winding up the traction means (4) and is thereby raised for opening the scissor lift and is moved to the base device (11) by unwinding the traction means (4) and can thereby be lowered for closing the scissor lift, and wherein at least one lifting curve (8) designed for regulating the lifting load during the lifting process is provided on which the lifting carriage (3) runs along during the lifting and lowering of the supporting device (10), wherein the lifting curve (8) is fastened on the base device (11) and the lifting carriage (3) is guided between the lifting curve (8) and the first scissor blade assembly (1) which is attached for pivotal movement on the base device (11),
**characterised in that** the traction means (4) can be wound on a drum (5) which is provided on the base device (11) on the side (opposite the lifting curve (8)) of the articulation device (1b) connecting the first scissor blade assembly (1) and the base device (11), wherein the traction means is guided to the lifting carriage (3) via a first guide device (9b) and a second guide device (9a) which is arranged between the articulation device (1b) and the drum (5).

5. Scissor-type lifting table according to claim 4
**characterised in that** at least one linear guide (7) is provided which is connected to the sections of the first scissor blade assembly (1) facing the base device (11), and is provided between the pivotal axis (6) and the articulation device (1b) connecting the first scissor blade assembly (1) and the base device (11).

6. Scissor-type lifting table according to claim 4 or 5
**characterised in that** the first guide device (9b) is arranged in a region of the end (2b) (facing the base device (11)) of the second scissor blade assembly (2), and the second guide device (9a) is arranged on the base device (11).

7. Scissor-type lifting table according to one of claims 4 to 6
**characterised in that** the first and the second guide device (9b, 9a) are guide pulley rollers.

## Revendications

1. Table élévatrice avec un dispositif de support (10) et un dispositif de base (11), entre lesquels sont disposés des ciseaux qui consiste en un premier arrangement de ciseaux et un deuxième arrangement de ciseaux qui se croisent et peuvent pivoter autour d'un axe de ciseaux (6) et qui sont composés d'une pluralité de branches de ciseaux (1) respectivement (2) disposées parallèlement les unes par rapport aux autres, sachant que le dispositif de support (10) peut être éloigné du dispositif de base (11) à l'aide d'un chariot élévateur (3), commandé par au moins un moyen de traction (4), et peut être ainsi soulevé par enroulement du moyen de traction (4), pour ouvrir les ciseaux, et qu'il peut être déplacé dans la direction du dispositif de base (11) et être ainsi abaissé par déroulement du moyen de traction (4), pour fermer les ciseaux, et sachant qu'est prévue au moins une courbe de levage (8) qui est formée pour réguler la charge de levage pendant le processus de levage, et le long de laquelle le chariot élévateur (3) est déplacé pendant le soulèvement et l'abaissement du dispositif de support (10), sachant que la courbe de levage est fixée sur le dispositif de base (11) et que le chariot élévateur (3) est guidé entre la courbe de levage (8) et le premier arrangement de branches de ciseaux (1) articulé à pivotement sur le dispositif de base (11),
**caractérisée en ce que**
l'on prévoit au moins un guide linéaire (7) qui est relié aux sections du premier agencement de branches de ciseaux (1) orientées vers le dispositif de base (11), et est prévu entre l'axe des branches de ciseaux (6) et le dispositif d'articulation (1b) reliant le premier arrangement de branches de ciseaux (1) et le dispositif de base (11).

2. Table élévatrice selon la revendication 1,
**caractérisée en ce que**
le moyen de traction (4) peut être enroulé sur un tambour (5) qui est prévu sur le dispositif de base (11), sur le côté du dispositif d'articulation (1b) qui relie l'agencement de branches de ciseaux (1) et le dispositif de base (11), ledit côté étant à l'opposé de la courbe de levage (8).

3. Table élévatrice selon la revendication 2,
**caractérisée en ce que**
le moyen de traction (4) est conduit au chariot élévateur (3) par l'intermédiaire d'un premier dispositif de déviation (9b) et d'un deuxième dispositif de déviation (9a) qui est disposé entre le dispositif d'articulation (1b) et le tambour (5).

4. Table élévatrice avec un dispositif de support (10) et un dispositif de base (11), entre lesquels sont disposés des ciseaux qui consiste en un premier arrangement de ciseaux et un deuxième arrangement de ciseaux qui se croisent et peuvent pivoter autour d'un axe de ciseaux (6) et qui sont composés d'une pluralité de branches de ciseaux (1) respectivement (2) disposées parallèlement les unes par rapport aux autres, sachant que le dispositif de support (10) peut être éloigné du dispositif de base (11) à l'aide d'un chariot élévateur (3), commandé par au moins un moyen de traction (4), et peut être ainsi soulevé par enroulement du moyen de traction (4), pour ouvrir les ciseaux, et qu'il peut être déplacé dans la direction du dispositif de base (11) et être ainsi abaissé par déroulement du moyen de traction (4), pour fermer les ciseaux, et sachant qu'est prévue au moins une courbe de levage (8) qui est formée pour réguler la charge de levage pendant le processus de levage, et le long de laquelle le chariot élévateur (3) est déplacé pendant le soulèvement et l'abaissement du dispositif de support (10, sachant que la courbe de levage est fixée sur le dispositif de base (11) et que le chariot élévateur (3) est guidé entre la courbe de levage (8) et le premier arrangement de branches de ciseaux (1) articulé à pivotement sur le dispositif de base (11),
**caractérisée en ce que**
le moyen de traction (4) peut être enroulé sur un tambour (5) qui est prévu sur le dispositif de base (11), sur le côté du dispositif d'articulation (1b) qui relie le premier agencement de branches de ciseaux (1) et le dispositif de base (11), ledit côté étant à l'opposé de la courbe (8), sachant que le moyen de traction est conduit au chariot élévateur (3) par l'intermédiaire d'un premier dispositif de déviation (9b) et d'un deuxième dispositif de déviation (9a) qui est disposé entre le dispositif d'articulation (1b) et le tambour (5).

5. Table élévatrice selon la revendication 4,
**caractérisée en ce qu'**est prévu au moins un guidage linéaire (7) qui est relié à des sections du premier arrangement de branches de ciseaux (1) orientées vers le dispositif de base (11), et est disposé entre l'axe des branches de ciseaux (6) et le dispositif d'articulation (1b), qui relie le premier arrangement de branches de ciseaux (1) et le dispositif de base (11).

6. Table élévatrice selon revendication 4 ou 5,
**caractérisée en ce que**
le premier dispositif de déviation (9b) est disposé dans une région de l'extrémité (2b) du deuxième arrangement de branches de ciseaux (2) orientée vers le dispositif de base (11) et le deuxième dispositif de déviation (9a) est disposé sur le dispositif de base (11).

7. Table élévatrice selon l'une des revendications 4 à 6
**caractérisée en ce que**
le premier dispositif de déviation et le deuxième dispositif de déviation (9b, 9a) sont des rouleaux de déviation.
